# DEMANDE DE BREVET EUROPEEN

(11) **EP 0 096 135 A1**
(43) Date de publication de la demande: **21.12.1983**
(21) Numéro de dépôt: 82401057.3
(22) Date de dépôt: 10.06.1982
(51) Int. Cl.: A45F 1/06

(54) **Dispositif d'articulation et de bloquage utilisé par la confection d'angles d'armatures de camping et de caravaning**

(71) Demandeur: Société JEAN PERRIN, F-94404 Vitry sur Seine Cedex (FR)
(72) Inventeur: Fleury, Michel, F-41170 Mondoubleau (FR)

(57) **Abrégé**

Le tube 1 est introduit sur le tube 2 lorsque la direction souhaitée est obtenue, pour bloquer l'ensemble il suffit de serrer la vis papillon 3.

Le tube 5 étant fixé sur un axe d'articulation, il ne reste plus qu'à choisir l'autre direction.

Pour le repliage de l'ensemble, desserrer la vis papillon 3 et replier le tube 5 qui pivote dans deux directions parallèlement à 2 ou à 6.

## Description

La présente invention concerne une pièce articulée permettant d' obtenir les angles désirés sur laquelle se trouve un système de bloquage.

En général, les pièces d'angle d'auvent sont soudées, ce qui occasionne une quantité importante de pièces différentes.

C'est pourquoi, la présente invention a pour objet un dispositif d'articulation permettant d'obtenir tous les angles désirés. Ce dispositif comprend un tube sur lequel est soudé un pont d'articulation où l'on vient riveter un 2ème tube et un écrou pouvant recevoir une vis de serrage permettant le bloquage, ce qui assure une bonne stabilité à l'ensemble.

## Revendications

Figure 1. Vue représentant l'ensemble.

Figure 2. Vue similaire représentant le fonctionnement dans la 1ère direction.

Figure 3. Vue similaire représentant le fonctionnement dans la 2ème direction.
Ce dispositif comprend un tube 1 pivotant sur un autre tube 2 de section plus petite. Lorsque la position correcte est obtenue, il suffit de bloquer la vis papillon 3 afin d'immobiliser la pièce 5 dans la direction souhaitée.
Sur le tube 1 est soudé un pont d'articulation permettant de choisir la 2ème direction qui permet d'augmenter ou de diminuer le polygone de sustentation.
Il convient de noter que le tube 5 pivotant sur un axe, permet un repliage complet sur le tube 1 - 2 ou 6 pour faciliter le rangement.
